# FASCICULE DE BREVET EUROPEEN

(11) **EP 0 662 997 B1**
(45) Date de publication et mention de la délivrance du brevet: **23.12.1998**
(21) Numéro de dépôt: 94923753.1
(22) Date de dépôt: 28.07.1994
(51) Int. Cl.: C10G 7/00, E21B 43/34

(54) **PROCEDE DE STABILISATION DES PETROLES BRUTS A LA SORTIE DU PUITS D'EXTRACTION ET SON DISPOSITIF DE MISE EN OEUVRE**
VERFAHREN ZUR STABILISIERUNG VON ROHÖLEN BEIM VERLASSEN VON EINER ÖLGEWINNUNGSBOHRUNG UND VORRICHTUNG ZUR DURCHFÜHRUNG DIESES VERFAHRENS
METHOD FOR STABILISING CRUDE OILS AT THE OUTLET OF A WELL, AND DEVICE THEREFOR

(30) Priorité: 30.07.1993 FR 9309459
(43) Date de publication de la demande: 19.07.1995
(73) Titulaire: ELF AQUITAINE PRODUCTION, 92400 Courbevoie (FR)
(72) Inventeur: GOURLIA, Jean-Paul, F-69350 La Mulatière (FR); TOURNIER LASSERVE, Jacques, F-64000 Pau (FR); BIHN-CIRLOT, Georges, F-31220 Couladière (FR); VANDERMEERSCH, Jean, F-93100 Montreuil-sous-Bois (FR)
(74) Mandataire: Boillot, Marc
(86) Numéro de dépôt international: FR9400950
(87) Numéro de publication internationale: WO9504116

(56) Documents cités:
- EP-A- 0 213 791
- EP-A- 0 530 062
- GB-A- 728 234

## Description

La présente invention concerne un procédé de stabilisation des pétroles bruts à la sortie du puits d'extraction et le dispositif de mise en oeuvre du procédé.

On entend par procédé de stabilisation des pétroles bruts l'opération qui consiste à ramener la pression en écoulement du pétrole brut en sortie de puits, comprise généralement entre 10 et 100 bars à la pression atmosphérique, en respectant une tension de vapeur Reid de l'ordre de 0,69 bar à 38°C déterminée par la norme API D323 tout en limitant les pertes à l'atmosphère en hydrocarbures légers notamment les hydrocarbures en C₃⁺, c'est-à-dire constitués de trois à sept atomes de carbone communément appelés C₃, C₄, C₅, C₆ et C₇. Bien entendu par un tel procédé, on cherche à maximiser la production de pétrole brut en essayant de récupérer le maximum de C₃⁺ mais en obtenant un pétrole brut stabilisé qui ne dégaze pas ou très faiblement.

Actuellement, pour stabiliser un pétrole brut sur un champ pétrolifère, on utilise un procédé mettant en oeuvre plusieurs flashs successifs. Il s'agit d'un procédé de décompression en plusieurs étapes permettant d'abaisser la pression du pétrole brut qui s'accompagne principalement d'un dégazage pas toujours contrôlable des hydrocarbures les plus légers en C₃⁻, c'est-à-dire des hydrocarbures constitués de moins de trois atomes de carbone soit C₃, C₂ et C₁. Cependant, par flashs successifs, il est impossible de dégazer le pétrole brut en se limitant seulement aux hydrocarbures en C₃⁻, il y a fatalement des entraînements d'hydrocarbures en C₃⁺ dans les gaz qui ne sont pas récupérés et des hydrocarbures en C₃⁻ restent dilués dans le pétrole brut. Ce procédé par flashs ne permet pas de séparer sélectivement des hydrocarbures C₃⁻ du pétrole brut sans dégazer d'autres produits à plus forte valeur ajoutée. La présence de C₃⁻ dans le pétrole brut stabilisé le rend plus sensible aux variations de température et de pression lors des opérations ultérieures, puisque ceux-ci, les C₃⁻, peuvent se dégazer de façon intempestive.

Ce problème du dégazage ultérieur du pétrole brut, notamment lors de son stockage ou de son transport, soit par bateau soit par pipe-line, peut être à l'origine de difficultés nombreuses et surtout d'accidents possibles.

Le but de la présente invention est donc d'obtenir un pétrole brut stabilisé dans lequel on va récupérer un maximum d'hydrocarbures en C₄⁺, c'est-à-dire les hydrocarbures de C₄ à C₇, généralement non totalement récupérés par les techniques connues de l'homme du métier et ajuster la quantité d'hydrocarbures en C₃ en vue d'obtenir la tension de vapeur Reid optimale pour son stockage ou son transport ultérieur.

La présente invention a donc pour objet un procédé de stabilisation des pétroles bruts à la sortie du puits d'extraction comprenant une étape de décompression consistant à le dégazer partiellement et à décanter une partie de l'eau de gisement extraite et une étape de séparation consistant à distiller sous pression ledit pétrole brut, le dit procédé étant caractérisé en ce qu'au cours de l'étape de décompression, les hydrocarbures de C₄ à C₇ vaporisés sont absorbés dans un liquide d'absorption qui est ensuite mélangé au dit pétrole dégazé et en ce que au cours de l'étape de séparation, le dit mélange est introduit dans la partie médiane d'une colonne à distiller et distillé en au moins deux coupes, dont une coupe gazeuse d'hydrocarbures de C₁ à C₅ récupérée en tête de colonne, et une coupe de pétrole brut stabilisé récupérée au-dessous du point d'injection du pétrole brut natif dans la colonne.

Une telle configuration permet d'éviter tous problèmes liés à la forte décompression du pétrole brut natif sortant du puits s'il était directement introduit à l'intérieur de la colonne.

Les opérations de dégazage, d'absorption, de mélange et de décantation se produisent simultanément dans une même enceinte, ou dans des enceintes séparées, le liquide d'absorption étant introduit à contre-courant du flux gazeux pour piéger les hydrocarbures de C4 à C7 dégazés lors du dégazage par décompression du pétrole brut natif.

Dans cette étape de décompression, le liquide d'absorption est un hydrocarbure du groupe constitué par les coupes de distillation du pétrole brut stabilisé et le pétrole brut stabilisé lui-même et le pétrole brut est décompressé pour un taux de décompression correspondant au rapport de la pression d'entrée sur la pression de sortie du pétrole brut compris entre 1 et 7.

Dans la seconde étape du procédé de la présente invention, la distillation se fait de façon classique connue de l'homme du métier, que la colonne soit garnie de plateaux ou comprenne des garnissages. Ainsi, on va créer un reflux liquide en tête de colonne et un flux ascendant de vapeur, à contre-courant du reflux liquide, en fond de colonne.

Ainsi, la partie de la colonne située au-dessus du point d'injection du pétrole brut natif a pour fonction de séparer les hydrocarbures de C₁ à C₅ des hydrocarbures plus lourds. La partie de la colonne située en-dessous de ce dit point d'injection a pour fonction d'éliminer les hydrocarbures en C₁, C₂ et une partie des C₃ du pétrole brut, ce qui permet l'ajustement de la tension de vapeur du pétrole brut stabilisé.

Cependant, contrairement à la technique connue, au lieu de condenser la totalité de la coupe gazeuse avant de la réinjecter en tête de colonne pour créer le reflux, celle-ci va être séparée sélectivement en deux fractions, l'une constituée des hydrocarbures légers en C₃⁻, l'autre des hydrocarbures en C₄, C₅, et une partie des hydrocarbures en C₃. Seule la fraction contenant les hydrocarbures en C₄ et C₅ est récupérée puis condensée et enfin réinjectée en tête de colonne. Cette séparation sélective en deux fractions d'hydrocarbures en C₃⁻ et, en C₄ et C₅, est obtenue notamment par cryogénie, par adsorption/désorption, par séparation des gaz sur membrane et/ou par tout autre moyen permettant une séparation sélective de ces gaz.

Dans un premier mode de réalisation du procédé, le pétrole brut natif est distillé en deux coupes, ladite coupe gazeuse en tête de colonne et la coupe de pétrole brut stabilisé en fond de colonne, une partie de la coupe de pétrole brut stabilisé étant vaporisée puis réinjectée en fond de colonne pour créer le flux de vapeur ascendant.

Dans un second mode de réalisation du procédé, le pétrole brut natif entrant dans la colonne est distillé en au moins trois coupes, une coupe gazeuse d'hydrocarbures de C₁ à C₅ soutirée en tête de colonne, puis une coupe de pétrole brut stabilisé soutirée dans la partie médiane de la colonne et enfin une coupe lourde d'hydrocarbures, soutirée en fond de colonne et constituée majoritairement d'hydrocarbures ayant au moins huit atomes de carbone par molécule.

Dans cette dernière coupe lourde, on peut tolérer la présence d'hydrocarbures plus légers en C₆ et en C₇.

Dans ce mode préféré, la coupe gazeuse est fractionnée de façon à pouvoir créer en tête de colonne un reflux liquide d'hydrocarbures en C₄ et en C₅ contenant un peu d'hydrocarbures en C₃.

Une partie de la coupe lourde d'hydrocarbures est vaporisée, puis réinjectée, c'est-à-dire recyclée dans la colonne en vue de créer le flux de vapeur ascendant nécessaire au bon fonctionnement de la colonne à distiller. L'autre partie de cette coupe lourde, soutirée en fond de colonne, est, avantageusement recyclée comme liquide d'absorption pour l'étape de décompression, ce qui évite toute consommation de produit supplémentaire générateur de coûts opératoires supplémentaires.

Afin d'avoir un ajustement de la tension vapeur du pétrole brut stabilisé, on peut éventuellement vaporiser une partie du pétrole brut stabilisé qui sera réinjecté au-dessus du point de soutirage de ce dernier.

Que l'étape de distillation soit précédée ou non d'une étape de décompression du pétrole brut natif, la pression minimale à l'intérieur de la colonne de distillation est choisie de façon à éviter d'atteindre une température inférieure à 0°C en tête de colonne. La pression interne de la colonne sera généralement comprise entre 4 bars et 15 bars.

Un autre objet de l'invention est le dispositif mettant en oeuvre ledit procédé. Ce dispositif est caractérisé en ce qu'il comporte une unité de décompression partielle du pétrole brut natif constituée d'une enceinte fermée comportant en tête une conduite d'arrivée d'un liquide d'absorption des gaz, et une colonne à distiller comprenant une conduite d'arrivée de la charge de pétrole brut après décompression à distiller, et au moins deux conduites de soutirage pour la coupe gazeuse d'hydrocarbures en tête de colonne, et pour la coupe de pétrole brut en dessous du point d'injection du pétrole brut dans la colonne.

La colonne de distillation est raccordée en tête de colonne, à au moins un circuit de séparation sélective par la conduite de soutirage de la coupe gazeuse et par une conduite d'injection des hydrocarbures liquides majoritairement en C₄ et C₅, située au-dessous du point de soutirage de ladite coupe gazeuse dans la colonne.

Le circuit de séparation sélective comprend avantageusement au moins un séparateur sélectif d'hydrocarbures gazeux choisi dans le groupe des séparateurs constitué par les groupes cryogéniques, les réacteurs d'adsorption/désorption, les séparateurs à membranes sélectives, et au moins un condenseur gaz/liquide.

Le circuit de séparation sélective préféré de l'invention comporte au moins un réacteur d'adsorption/désorption rempli d'au moins un adsorbant choisi dans le groupe constitué par les charbons actifs, les résidus lainiers et les tamis moléculaires.

Dans un mode particulier de réalisation du dispositif de l'invention, le circuit comprend au moins deux réacteurs à charbon actif fonctionnant alternativement pour la mise en oeuvre en continu du procédé d'adsorption/désorption des gaz, comme réacteur adsorbeur sélectif des gaz ou comme réacteur désorbeur. Pour accélérer la désorption, un courant de vapeur est envoyé sur le charbon actif, ce qui nécessite une phase supplémentaire de séchage de celui-ci. Comme la somme des temps de désorption des gaz et de séchage du charbon actif est au plus égale au temps d'adsorption de ceux-ci, les opérations de désorption et de séchage du premier réacteur se produiront aisément pendant que les gaz s'adsorbent sur le charbon actif du deuxième réacteur.

Dans le but d'éliminer toute trace d'hydrocarbures en C₃ dans les hydrocarbures recyclés en tête de colonne, on disposera avantageusement en aval dudit séparateur sélectif sur le circuit ramenant des hydrocarbures en C₄ et C₅, une unité dite dépropaniseur pour ajuster la qualité du recycle aux besoins du procédé.

Selon l'invention, l'unité de décompression partielle du pétrole brut natif, est constituée par une enceinte en forme de ballon ovoïde comprenant dans sa partie supérieure un appendice comparable à une mini-colonne de distillation d'au moins deux plateaux théoriques, ladite enceinte comportant une conduite d'entrée du pétrole brut natif, une conduite d'évacuation de l'eau décantée dans sa partie inférieure, une conduite de sortie du pétrole brut décompressé, additionné du liquide d'absorption chargé d'hydrocarbures de C₄ à C₇, une conduite d'évacuation des hydrocarbures légers, majoritairement des hydrocarbures en C₁ et C₂, à l'extrémité supérieure de l'appendice, et une conduite d'entrée du liquide d'absorption.

Dans un autre mode de réalisation du dispositif, on peut remplacer l'unité de décompression partielle du pétrole brut natif par un circuit de décompression partielle comprenant un dispositif caractérisé en ce qu'il comprend en amont de la colonne de distillation un circuit de décompression partielle du pétrole brut natif constitué par une enceinte de décompression du pétrole natif reliée par une conduite d'évacuation des gaz à une colonne de séparation-absorption des hydrocarbures de C₁ à C₇ dégazés comprenant une conduite de sortie des gaz de C₁ à C₃, une conduite d'entrée du liquide d'absorption et une conduite de sortie du liquide d'absorption chargé en hydrocarbures de C₄ à C₇, et par une conduite d'évacuation du pétrole brut décompressé à une enceinte mélange/décantation comprenant une conduite d'entrée du liquide d'absorption chargé en hydrocarbures de C₄ à C₇, une conduite de sortie de l'eau décantée et une conduite de sortie du mélange pétrole brut-liquide d'absorption à distiller.

Dans un premier mode de réalisation du dispositif, la conduite de soutirage du pétrole brut stabilisé est située en fond de colonne. La colonne de distillation est alors raccordée en fond de colonne, à un circuit de recycle d'une partie du pétrole brut stabilisé équipé d'un rebouilleur par la conduite de soutirage du pétrole brut stabilisé et par une conduite d'injection du pétrole brut vaporisé, située au-dessus de ladite conduite de soutirage.

Dans un second mode de réalisation du dispositif selon l'invention, la colonne à distiller comprend au moins trois conduites de soutirage, une pour la coupe gazeuse en tête de colonne, une pour le pétrole brut stabilisé dans la partie médiane de la colonne, et enfin une pour la coupe lourde d'hydrocarbures en fond de colonne. Dans ce dispositif préféré, la conduite de sortie de ladite coupe lourde est reliée à la conduite d'entrée du liquide d'absorption dans l'enceinte de l'unité de décompression, pour recycler la coupe lourde d'hydrocarbures comme liquide d'absorption.

Dans ce mode particulier du dispositif de l'invention, la colonne à distiller est reliée, en tête de colonne, à un circuit de séparation sélective de la coupe gazeuse par les conduites de soutirage et d'injection précédemment décrites, et, en fond de colonne, à un circuit de recycle comprenant un rebouilleur par la conduite de soutirage de ladite coupe lourde et par une conduite d'injection située au-dessus de ce point de soutirage.

Eventuellement, on peut relier la colonne dans sa partie médiane à un circuit de recycle de pétrole brut stabilisé équipé d'un rebouilleur par une deuxième conduite de soutirage située au même niveau que la conduite de soutirage du pétrole brut stabilisé, et par une conduite d'injection du pétrole brut vaporisé située au-dessus de cette dite deuxième conduite de soutirage. Ce recycle de pétrole brut stabilisé vaporisé permet d'améliorer l'économie du procédé de stabilisation selon l'invention. Ce recycle a pour effet de chauffer la charge du mélange pétrole brut/liquide d'adsorption entrant dans la colonne. Dans un mode particulier de réalisation du dispositif de l'invention, en vue de limiter la consommation d'énergie pour la vaporisation de la coupe lourde dans le rebouilleur du circuit de recycle, on peut avantageusement remplacer les plateaux ou le garnissage présents dans la partie médiane de la colonne, au-dessus du point de soutirage du pétrole brut stabilisé, par un dispositif d'échanges de matière et de chaleur qui a la même fonction de séparation que les plateaux ou que le garnissage mais qui permet en outre de réchauffer la charge dans la colonne.

Dans ce mode de réalisation de l'invention, le dispositif comprend en outre au moins deux échangeurs, le premier étant placé sur la conduite amenant le liquide d'absorption dans l'enceinte de décompression aux fins de le refroidir au maximum et le second sur la conduite d'évacuation du pétrole brut stabilisé pour ramener ce dernier à la température requise de stockage.

Le procédé selon l'invention ainsi que son dispositif seront facilement transposables par l'homme du métier au traitement des champs de condensat qui sont pour l'essentiel des gisements gazeux contenant des hydrocarbures de C₁ à C₄. Dans ces champs, on ne cherche pas la stabilisation des fluides mais une récupération des condensats liquides d'hydrocarbures de C₄ à C₈. Bien entendu, dans le procédé combinant une étape de décompression à l'étape de distillation une coupe hydrocarbonée distillant entre 200 et 300°C, de préférence du gasoil, sera introduite dans les fluides à distiller et recyclée comme liquide d'adsorption

Pour éclairer le procédé de l'invention et le dispositif de mise en oeuvre y afférent, nous nous proposons de décrire les figures 1, 2 et 3 ci-après.

**La figure 1** présente un premier dispositif de l'invention.

**La figure 2** présente un circuit de séparation sélective du dispositif.

**La figure 3** présente un second dispositif de l'invention.

Le dispositif de la **figure 1** comprend une unité de décompression 1 du pétrole brut natif arrivant par la conduite 3, et une colonne à distiller 2 dimensionnée pour avoir de 10 à 30 plateaux théoriques, raccordée à l'unité 1 par la conduite 7. L'unité 1 est une enceinte fermée, constituée par un ballon la surmonté d'une mini-colonne 1b, dimensionnée pour au moins deux plateaux théoriques.

Le pétrole brut natif détendu par l'intermédiaire de la vanne 4 et pénétrant dans le ballon la par la conduite 3, est décomprimé. Sous l'effet de la décompression, une partie des hydrocarbures de C₄ à C₇ est vaporisée et entraînée dans la mini-colonne 1b où ces hydrocarbures sont séparés. Une partie des hydrocarbures de C₄ à C₇ retombent ainsi dans le ballon la. Pour récupérer la totalité de ces hydrocarbures de C₄ à C₇, un liquide hydrocarboné, appelé liquide d'absorption, stable à la température et à la pression de l'enceinte 1, est injecté à contre-courant du flux gazeux, près du point d'évacuation des hydrocarbures en C₁ et C₂ non condensables, via la conduite 6, à la tête de la mini-colonne par la conduite 8. En retombant dans le ballon la, le liquide d'absorption se mélange au pétrole brut et à l'eau de gisement non décantée, l'ensemble étant évacué de l'enceinte 1 par la conduite 7. L'eau décantée dans le ballon la est évacuée par la conduite 5.

A la sortie de l'enceinte 1, le mélange eau/pétrole brut/liquide d'absorption pourra traverser un échangeur 27 permettant d'abaisser la température du mélange avant son entrée dans la colonne de distillation 2. En tête de colonne, la coupe d'hydrocarbures de C₁ à C₅ est évacuée par la conduite 11 puis envoyée dans une unité de séparation sélective 13 qui va permettre de récupérer tous les hydrocarbures condensés en C₄ et C₅ et une partie d'hydrocarbures en C₃ qui vont être dirigés vers un ballon tampon 16 via la conduite 15, puis réinjectés en tête de colonne via la conduite 18 afin de créer un reflux liquide dans cette dernière. Une vanne judicieusement placée sur la conduite 11 permet de réguler la pression interne de la colonne à distiller 2. Parallèlement, les hydrocarbures en C₁ et C₂ et le reste des hydrocarbures en C₃ non récupérés sont évacués de l'unité de séparation 13 via la conduite 14 pour être par exemple brûlés à la torche.

Dans la partie médiane de la colonne 2, on évacue le pétrole brut stabilisé par la conduite de soutirage 9, puis on abaisse sa température en le faisant traverser l'échangeur 10 pour le ramener à une température admissible pour son stockage. Cependant, pour ajuster la tension de vapeur du pétrole brut stabilisé, un deuxième soutirage du pétrole brut stabilisé est fait au même niveau que le précédent, via la conduite 24. Le pétrole traverse un rebouilleur 25 dans lequel il se vaporise partiellement, avant d'être réinjecté dans la colonne 2 au-dessus de son point de soutirage via la conduite 26. La réinjection du pétrole brut partiellement vaporisé permet d'obtenir une meilleure séparation d'avec les hydrocarbures légers en C₁ et C₂ susceptibles d'y être encore piégés. En fond de colonne, la coupe lourde d'hydrocarbures est soutirée via la conduite 12 puis dirigée vers le rebouilleur 19 pour y être partiellement vaporisée. Les vapeurs hydrocarbonées sont réinjectées dans la colonne 2 via la conduite 20 tandis que la coupe lourde stable thermiquement est récupérée par la ligne 21 et recyclée comme liquide d'absorption dans la mini-colonne 1b de l'enceinte 1 via l'échangeur 22, la pompe 23 puis la conduite 8. Cette vaporisation partielle de ladite coupe permet d'obtenir une coupe de pétrole brut stabilisé, de composition parfaitement maîtrisée.

Dans la **figure 2**, nous avons une représentation d'une unité de séparation comprenant trois réacteurs 13a, 13b et 13c, remplis de charbon actif, chacun d'entre eux correspondant à une étape de traitement différente. Ainsi, le réacteur 13a correspond à une phase d'adsorption des hydrocarbures de C₁ à C₅ soutirés de la colonne de distillation 1 via la conduite 11, le réacteur 13b correspond à une phase de désorption à la vapeur des hydrocarbures piégés sur le charbon actif et le réacteur 13c correspond à une phase de séchage du charbon actif par les hydrocarbures gazeux secs, non piégés précédemment sur le charbon actif, c'est-à-dire les hydrocarbures en C₁ et C₂.

Lors de l'adsorption des hydrocarbures, ceux-ci arrivent sur le réacteur 13a via la conduite 11 : les vannes placées sur les autres lignes d'accès à celui-ci, 11b et 11c, sont fermées. Seuls, les hydrocarbures en C₃⁺, préférentiellement ceux en C₅, puis ceux en C₄, et enfin partiellement ceux en C₃ seront piégés sur le charbon actif, tandis que les hydrocarbures gazeux en C₁ et C₂ non piégés par le charbon actif seront évacués via la ligne 31a pour rejoindre la ligne 31 et être recyclés, après réchauffage dans l'échangeur 32, pour le séchage du charbon actif du réacteur 13c via la ligne 33c, les vannes des lignes 33a et 33b d'accès aux réacteurs 13a et 13b étant fermées.

Au cours de la désorption, la ligne 30 amène de la vapeur générée par exemple par une chaudière, sur le charbon actif du réacteur 13b via la ligne 30b, les vannes des lignes 30a et 30b d'accès aux réacteurs 13a et 13b étant fermées. Sous l'action de la vapeur, les hydrocarbures absorbés se désorbent, préférentiellement ceux en C₃, puis ceux en C₄ et enfin ceux en C5 et se dirigent via la ligne 15b dans le conduit 15. Ils traversent un condenseur 34 puis sont introduits dans le ballon de décantation 36 où les condensats sont évacués via la ligne 35 vers une unité de traitement des eaux. Les hydrocarbures en C₁ et C₂ résiduels sont envoyés via la ligne 14' à la ligne 14 conduisant à la torche, et les hydrocarbures en C₃⁺ liquides sont renvoyés via la conduite 17 vers le ballon tampon 16. Les vannes des lignes 14b et 31b sont fermées.

Pour sécher le charbon actif du réacteur 13c, les hydrocarbures gazeux secs recyclés arrivant dans le réacteur 13c via la ligne 33c sont évacués via la ligne 14c, les vannes des lignes 15c et 31c étant fermées. Ils sont conduits vers la ligne 14 pour être brûlés à la torche.

Lorsque la phase d'adsorption dans le réacteur 13a est terminée, celle-ci étant généralement la plus longue, on commence la phase de désorption des hydrocarbures. Au même moment commence dans le réacteur 13b, le séchage du charbon actif et dans le réacteur 13c, l'adsorption des hydrocarbures gazeux provenant de la colonne à distiller 2. Pour ce procédé d'adsorption/désorption, il suffit de permuter les phases dans les réacteurs pour comprendre comment le procédé fonctionne en continu.

Le dispositif de la **figure 3** comprend un circuit de décompression comprenant une enceinte de décompression partielle 31 reliée d'une part à la conduite d'arrivée 3 du pétrole brut natif et d'autre part à une colonne de séparation-absorption 35 des hydrocarbures de C₁ à C₇ dégazés et à une enceinte de mélange / décantation 38, ladite colonne 35 étant elle-même raccordée à ladite enceinte 38, et une colonne à distiller 2.

Le pétrole brut natif arrivant par la conduite 3 est détendu dans l'enceinte de décompression partielle 31. Les hydrocarbures de C₄ à C₇ sont vaporisés et entraînés avec les hydrocarbures légers de C₁ à C₃ via la conduite de sortie vers la colonne de séparation-absorption 35 qui traverse l'échangeur 33a et la vanne 33b. Dans ladite colonne 35, les hydrocarbures de C₁ à C₃ sont évacués par la conduite de sortie 36, le liquide d'absorption est introduit par la conduite d'entrée 48 et enfin, le liquide d'absorption chargé des hydrocarbures de C₄ à C₇ récupérés est évacué par la conduite de sortie 37 reliée à la conduite d'entrée à l'enceinte de mélange / décantation 38.

Le pétrole brut partiellement décompressé dans l'enceinte 31 est envoyé via la conduite 32 dans l'enceinte de mélange / décantation 38 où il est mélangé au liquide d'absorption chargé en hydrocarbures de C₄ à C₇ puis évacué via la conduite 7.

De l'eau native décantée est évacuée par la conduite 34 de l'enceinte 31 et par la conduite 39 de l'enceinte 38.

A la sortie de l'enceinte 38, le mélange eau/pétrole brut/liquide d'absorption traverse un échangeur 27 pour abaisser la température du mélange avant son entrée dans la colonne 2.

En tête de colonne 2, la coupe d'hydrocarbure de C₁ à C₅ est évacuée par la conduite 11 puis envoyée dans une unité de séparation sélective 13 comprenant une conduite 14 d'évacuation des hydrocarbures de C₁ à C₃ et une conduite 15 ramenant les hydrocarbures condensés en C₄ et C₅ chargés encore d'hydrocarbures en C3 vers un dépropaniseur 45. La majeure partie des hydrocarbures en C₄ et C₅ purifiés sont réinjectés en tête de colonne via les conduites 49 puis 18.

Le dépropaniseur fonctionnant comme une colonne à distiller comprend un circuit de rebouillage (conduite 50, rebouilleur 50a) en fond de dépropaniseur et un circuit de recycle raccordé par les conduites 46 et 47a à la tête du dépropaniseur comprenant un aéroréfrigérant 46a.

Le pétrole brut stabilisé est récupéré en fond de colonne 2 via la conduite 28 reliée d'une part à un circuit de rebouillage via la conduite 40, comprenant un rebouilleur 40a.

Une partie de ce pétrole brut stabilisé de la conduite 28 est détendue au moyen de la vanne 42 provoquant la vaporisation partielle des hydrocarbures de C₃ à C₈, puis elle est envoyée dans l'enceinte 43 où les phases vapeurs et liquides sont séparées. La phase vapeur, retournée via la conduite 41b rejoint le pétrole brut stabilisé directement récupéré en fond de colonne 2 via les conduites 28 puis 41a, pour être évacué par la conduite 41.

Une autre partie du pétrole brut stabilisé évacué de l'enceinte 43 via la conduite 44 est recyclée dans la colonne 35 comme liquide d'absorption. Elle peut être partiellement chargée en hydrocarbures de C₂ à C₄ venant du dépropaniseur 45 via la conduite 47b.

Dans ce dispositif selon la figure 3, l'utilisation d'un dépropaniseur 45 est particulièrement avantageuse parce que seuls sont de retour dans la colonne à distiller 2 les hydrocarbures intéressants et qu'il permet en outre de limiter la taille de l'unité de séparation sélective. Par ailleurs, ce dépropaniseur 45 apporte une bonne flexibilité permettant de produire soit uniquement du pétrole brut, soit simultanément des gaz liquéfiés et du pétrole brut.

Afin de vérifier les performances du procédé selon l'invention, un exemple est donné ci-après à titre non limitatif.

### EXEMPLE:

Le présent exemple vise à comparer les performances du procédé selon l'invention avec celles de la technique antérieure mise en oeuvre.

Pour la technique mise en oeuvre antérieurement à l'invention, on installe à la sortie du puits d'extraction, un système d'au moins trois ballons de flash permettant de décomprimer le pétrole brut natif, avec des départs de vapeurs de décompression chargées essentiellement de gaz tels que l'azote, le gaz carbonique et d'hydrocarbures en C₁ et C₂ pour le premier ballon, d'hydrocarbures plus lourds pour les autres ballons. Si on prend le cas particulier du champ de Palanca, le pétrole brut natif sort avec une pression de 40 bars, à une température d'environ 48°C et un débit d'environ 350t/h (tonne/heure). Dans le premier ballon de décompression, la pression est ramenée à 27 bars, les gaz vaporisés sont évacués du ballon, puis conduits à la torche pour être brûlés, tandis que le pétrole brut décomprimé est dirigé vers un second ballon de décompression. Dans ce second ballon, le pétrole brut est décomprimé de 27 à 6 bars; comme précédemment les gaz vaporisés sont envoyés à la torche et le pétrole brut décomprimé est envoyé dans un troisième et dernier ballon dans lequel sa pression est ramenée à 1,2 bar.

Pour la présente invention, le pétrole brut natif envoyé dans l'enceinte 1 est décomprimé de 40 à 27 bars, seuls les hydrocarbures gazeux en C₁ et C₂ sont vaporisés et évacués vers la torche pour y être brûlés avec un débit de 37t/h. Le pétrole brut additionné du liquide d'absorption chargé d'hydrocarbures en C₃, C₄ et C₅ est évacué de l'enceinte 1 à un débit de 382t/h et une température de 48°C. Il est refroidi jusqu'à 40°C dans l'échangeur 8, puis est introduit dans la colonne de distillation. Le pétrole brut stabilisé est recueilli à une température de 117°C, à la pression atmosphérique et à un débit de 293t/h par le conduit 9 à la sortie de la colonne. La tension de vapeur Reid du recycle, dans la partie médiane de la colonne, est de l'ordre de 0,69 bar à 38°C et la pression dans la colonne est de 8,5 bars.

Le tableau ci-après rassemble les taux de récupération des hydrocarbures de C₄ à C₇ vaporisables pour le procédé de stabilisation correspondant à la technique antérieure (A) et le procédé de stabilisation selon l'invention (X).

**TABLEAU :**

| | **A** | **X** |
|---|---|---|
| N₂ | 10⁻⁵ | 0 |
| CO₂ | 1.5 | 0 |
| C₁ | 0.06 | 0 |
| C₂ | 2.6 | 0.02 |
| C₃ | 17.43 | 36.76 |
| C₄ | 49.8 | 93.81 |
| C₅ | 77.65 | 98.42 |
| C₆ | 94.56 | 98.66 |
| C₇ | 99.6 | 99.78 |
| C₈ | 100 | 100 |
| C₉ | 100 | 100 |
| C₁₀ | 100 | 100 |
| C₁₁⁺ | 100 | 100 |
| Eau | 67,7 | 67.7 |

On constate que les taux de récupération de composés hydrocarbonés selon la présente invention sont largement supérieurs à ceux de la technique antérieure. La quasi totalité des hydrocarbures valorisables en C₃⁺ sont récupérés, pour une tension de vapeur Reid de 0,69 bar.

## Revendications

1. Procédé de stabilisation d'un pétrole brut natif à la sortie d'un puits comprenant une étape de décompression consistant à le dégazer partiellement et à décanter une partie de l'eau de gisement extraite et une étape de séparation consistant à distiller sous pression ledit pétrole brut, le dit procédé étant caractérisé en ce qu'au cours de l'étape de décompression, les hydrocarbures de C₄ à C₇ vaporisés sont absorbés dans un liquide d'absorption qui est ensuite mélangé au dit pétrole dégazé et en ce que au cours de l'étape de séparation, le dit mélange est introduit dans la partie médiane d'une colonne à distiller et distillé en au moins deux coupes, dont une coupe gazeuse d'hydrocarbures de C₁ à C₅ récupérée en tête de colonne, et une coupe de pétrole brut stabilisé récupérée au-dessous du point d'injection du pétrole brut natif dans la colonne.

2. Procédé selon la revendication 1 caractérisé en ce que les opérations de dégazage, d'absorption, de mélange et de décantation se produisent simultanément dans une même enceinte, ou dans des enceintes séparées.

3. Procédé selon les revendications 1 et 2 caractérisé en ce qu'on introduit le liquide d'absorption à contre-courant du flux gazeux pour piéger les hydrocarbures de C4 à C7 dégazés lors de la décompression du pétrole brut natif.

4. Procédé selon les revendications 1 à 3 caractérisé en ce que le liquide d'absorption est un hydrocarbure du groupe constitué par les coupes de distillation du pétrole brut stabilisé et le pétrole brut stabilisé lui-même.

5. Procédé selon les revendications 1 à 4 caractérisé en ce qu'on décompresse le pétrole brut natif de façon à diminuer la pression dans un rapport compris entre 1 et 7 correspondant au taux de décompression.

6. Procédé selon les revendications 1 à 5 caractérisée en ce que la coupe gazeuse est séparée sélectivement en deux fractions, l'une constituée des hydrocarbures légers en C₃-, l'autre des hydrocarbures en C₄, C₅ et une partie des hydrocarbures en C₃.

7. Procédé selon les revendications 1 à 6 caractérisé en ce que seule la fraction contenant les hydrocarbures en C4 et C5 est récupérée, puis condensée et enfin réinjectée en tête de colonne.

8. Procédé selon les revendication 1 à 7 caractérisé en ce que la séparation sélective de la coupe gazeuse est obtenue par une méthode choisie dans le groupe constitué par la cryogénie, l'adsorption/désorption de ces gaz, la séparation des gaz sur membrane.

9. Procédé selon les revendications 1 à 8 caractérisé en ce que la fraction contenant des hydrocarbures de C₃ à C₅ est dépropanisée.

10. Procédé selon les revendications 1 à 9 caractérisé en ce que le pétrole brut natif est distillé en deux coupes, ladite coupe gazeuse en tête de colonne et la coupe de pétrole brut stabilisé en fond de colonne, une partie de la coupe de pétrole brut stabilisé étant vaporisée puis réinjectée en fond de colonne.

11. Procédé selon les revendications 1 à 9 caractérisé en ce que le pétrole brut natif entrant dans la colonne de distillation est distillé en trois coupes, une coupe gazeuse d'hydrocarbures de C₁ à C₅ soutirée en tête de colonne, puis une coupe de pétrole brut stabilisé soutirée dans la partie médiane de la colonne, et enfin une coupe lourde d'hydrocarbures, soutirée en fond de colonne, constituée majoritairement d'hydrocarbures ayant au moins huit atomes de carbone par molécule.

12. Procédé selon la revendication 11 caractérisé en ce qu'une partie de ladite coupe lourde est recyclée comme liquide d'adsorption dans l'étape de décompression et l'autre partie est vaporisée puis réinjectée en fond de colonne.

13. Procédé selon les revendications 11 et 12, caractérisé en ce qu'une partie de la coupe de pétrole brut stabilisé est vaporisée et réinjectée dans la partie médiane de la colonne au-dessus de son point de soutirage.

14. Procédé selon les revendications 11 à 13 caractérisé en ce que la pression interne de la colonne à distiller est comprise entre 4 bars et 15 bars.

15. Dispositif mettant en oeuvre le procédé selon les revendications 1 à 14 caractérisé en ce qu'il comporte une unité de décompression partielle (1) du pétrole brut natif constituée d'une enceinte fermée comportant en tête une conduite d'arrivée (8) d'un liquide d'absorption des gaz, et une colonne à distiller (2) comprenant une conduite d'arrivée (7) de la charge de pétrole brut après décompression à distiller, et au moins deux conduites de soutirage pour la coupe gazeuse d'hydrocarbures en tête de colonne (11), et pour la coupe de pétrole brut (9) en dessous du point d'injection du pétrole brut dans la colonne.

16. Dispositif selon la revendication 15 caractérisé en ce que la colonne est raccordée en tête de colonne à au moins un circuit de séparation sélective (13) par la conduite de soutirage (11) de la coupe gazeuse et par une conduite d'injection des hydrocarbures liquides (18) majoritairement en C₄ et C₅, située au-dessous du point de soutirage de ladite coupe gazeuse dans la colonne.

17. Dispositif selon les revendications 16 à 19 caractérisé en ce que le circuit de séparation sélective comprend au moins un séparateur sélectif d'hydrocarbures gazeux (13a ou 13b ou 13c) choisi dans le groupe des séparateurs constitué par les groupes cryogéniques, les réacteurs d'adsorption/désorption, les séparateurs à membranes sélectives, et au moins un condenseur gaz liquide.

18. Dispositif selon la revendication 17 caractérisé en ce que le circuit de séparation sélective comprend au moins un réacteur d'adsorption/désorption (13a ou 13b ou 13c) rempli d'au moins un absorbant choisi dans le groupe constitué par les charbons actifs, les résidus lainiers et les tamis moléculaires.

19. Dispositif selon les revendications 17 et 18 caractérisé en ce que le circuit de séparation sélective comprend au moins deux réacteurs à charbon actif (13a, 13b ou 13c) fonctionnant alternativement pour la mise en oeuvre en continu des phases d'adsorption et de désorption des hydrocarbures.

20. Dispositif selon les revendications 16 à 19 caractérisé en ce qu'il comprend en aval dudit circuit de séparation sélective au moins un dépropaniseur

21. Dispositif selon les revendications 15 à 20 caractérisé en ce que l'unité de décompression partielle (1) du pétrole brut natif est constituée par une enceinte fermée en forme de ballon ovoïde (1a) comprenant dans sa partie supérieure un appendice (1b) comparable à une mini-colonne de distillation d'au moins deux plateaux théoriques, ladite enceinte comportant une conduite d'entrée du pétrole brut natif (3), une conduite d'évacuation de l'eau décantée (5) dans sa partie inférieure, une conduite de sortie (7) du pétrole brut décompressé additionné du liquide d'absorption chargé des hydrocarbures de C₄ à C₇, et une conduite d'évacuation (6) des hydrocarbures légers en C₁ et C₂ à l'extrémité supérieure de l'appendice et une conduite d'entrée (8) du liquide d'absorption.

22. Dispositif selon les revendications 15 à 20 caractérisé en ce que l'unité de décompression est constitué d'un circuit de décompression partielle du pétrole brut natif comprenant une enceinte de décompression (31) du pétrole natif relié par une conduite d'évacuation des gaz (33) à une colonne de séparation-absorption (35) des hydrocarbures de C₁ à C₇ dégazés comprenant une conduite de sortie des gaz (36), une conduite d'entrée du liquide d'absorption (48) et une conduite de sortie du liquide d'absorption chargé en hydrocarbures de C₄ à C₇ (37), et par une conduite d'évacuation du pétrole brut décompressé (32) à une enceinte mélange/décantation (38) comprenant une conduite d'entrée du liquide d'absorption chargé en hydrocarbures de C₄ à C₇ (37), une conduite de sortie de l'eau décantée (39) et une conduite de sortie (7) du mélange pétrole brut / liquide d'absorption à distiller.

23. Dispositif selon les revendications 15 à 22 caractérisé en ce que la conduite de soutirage du pétrole brut stabilisé (9) est située en fond de colonne.

24. Dispositif selon la revendication 23 caractérisé en ce que la colonne de distillation (2) est raccordée en fond de colonne à un circuit de recycle d'une partie du pétrole brut stabilisé, équipé d'un rebouilleur, par la conduite de soutirage du pétrole brut stabilisé (9) et par une conduite d'injection du pétrole brut vaporisée, située au-dessus de ladite conduite de soutirage.

25. Dispositif selon les revendications 15 à 22 caractérisé en ce que la colonne à distiller comprend au moins trois conduites de soutirage, une (11) pour la coupe gazeuse en tête de colonne, puis une (9) pour la coupe de pétrole brut stabilisé dans la partie médiane de la colonne, et enfin une (12) pour la coupe lourde d'hydrocarbures en fond de colonne.

26. Dispositif selon la revendication 25 caractérisé en ce que la conduite de soutirage (12) de la coupe lourde d'hydrocarbures située en fond de colonne (2) est reliée d'une part à la conduite d'entrée (8) du liquide d'absorption dans l'enceinte (1) de l'unité de décompression et d'autre part au circuit de recycle d'une partie de la dite coupe lourde comprenant un rebouilleur (19) et une conduite d'injection (20) de celle-ci dans la colonne (2) située au dessus du point de soutirage (12).

27. Dispositif selon les revendications 25 et 26 caractérisé en ce que la colonne (2) est reliée en sa partie médiane à au moins un circuit de recycle d'une partie du pétrole brut stabilisé, équipé d'un rebouilleur (25), par une deuxième conduite de soutirage (24) disposée au même niveau que la conduite de soutirage (9) du pétrole brut stabilisé et par une conduite d'injection (26) du pétrole brut vaporisé située au-dessus de cette dite deuxième conduite de soutirage (24).

28. Dispositif selon les revendications 25 à 27 caractérisé en ce qu'il comprend au moins deux échangeurs, le premier (22) étant placé de préférence sur la conduite (21) amenant le liquide d'absorption dans l'enceinte, le second (10) de préférence sur la conduite d'évacuation du pétrole brut stabilisé.

## Claims

1. Process for stabilizing a native crude oil at the outlet of a well comprising a decompression stage consisting of partially degassing and decanting part of the extracted edge water and a separation stage consisting of distilling the said crude oil under pressure, the said process being characterized in that during the course of the decompression stage, the vaporized C₄ to C₇ hydrocarbons are absorbed in an absorption liquid which is then mixed with the said degassed oil, and in that during the course of the separation stage the said mixture is introduced into the median part ot a distilling column and distilled in at least two cuts, of which one is a gaseous cut of C₁ to C₅ hydrocarbons recovered at the head of the column, and one is a stabilized crude oil cut recovered below the point of injection of the native crude oil into the column.

2. Process according to Claim 1, characterized in that the operations of degassing, absorption, mixing and decanting take place simultaneously in the same vessel, or in separate vessels.

3. Process according to Claims 1 and 2, characterized in that the absorption liquid is introduced in a counter-current to the gaseous flow in order to trap the degassed C₄ to C₇ hydrocarbons during the decompression of the native crude oil.

4. Process according to Claims 1 to 3, characterized in that the absorption liquid is a hydrocarbon of the group constituted by the distillation cuts of the stabilized crude oil and the stabilized crude oil itself.

5. Process according to Claims 1 to 4, characterized in that the native crude oil is decompressed so as to reduce the pressure in a ratio of between 1 and 7 corresponding to the decompression rate.

6. Process according to Claims 1 to 5, characterized in that the gaseous cut is separated selectively into two fractions, one consisting of the C₃-light hydrocarbons, the other of the C₄, C₅ hydrocarbons and part of the C₃ hydro-carbons.

7. Process according to Claims 1 to 6, characterized in that only the fraction containing the C₄ and C₅ hydro-carbons is recovered, then condensed and finally re-injected at the head of the column.

8. Process according to Claims 1 to 7, characterized in that the selective separation of the gaseous cut is achieved by a process selected from the group consisting of cryogenics, adsorption/desorption of these gases, and the separation of the gases on a membrane.

9. Process according to Claims 1 to 8, characterized in that the fraction containing C₃ to C₅ hydocarbons is de-propanized.

10. Process according to Claims 1 to 9, characterized in that the native crude oil is distilled in two cuts, the said gaseous cut at the head of the column and the cut of stabilized crude oil at the base of the column, part of the cut of stabilized crude oil being vaporized then re-injected at the base of the column.

11. Proccss according to Claims 1 to 9, characterized in that the native crude oil entering the distillation column is distilled in three cuts, a gaseous cut of C₁ to C₅ hydrocarbons drawn off at the head of the column, then a cut of stabilized crude oil drawn off in the median part of the column, and finally a heavy cut of hydrocarbons, drawn off at the base of the column, consisting predominantly of hydrocarbons having at least eight carbon atoms per molecule.

12. Process according to Claim 11, characterized in that a part of the said heavy cut is recycled as adsorption liquid in the decompression stage and the other part is vaporized then re-injected at the base of the column.

13. Process according to Claims 11 and 12. characterized in that part of the cut of stabilized crude oil is vaporized and re-injected into the median part of the column above its draw-off point.

14. Proccss according to Claims 11 to 13, characterized in that the internal pressure of the distilling column is between 4 bars and 15 bars.

15. Apparatus implementing the process according to Claims 1 to 14, characterized in that it includes a partial decompression unit (1) for the native crude oil consisting of a closed vessel having at the head an infeed pipe (8) for a gas absorption liquid, and a distilling column (2) comprising an infeed pipe (7) for the charge of crude oil after decompression to be distilled, and at least two draw-off pipes for the gaseous hydrocarbon cut at the head of the column (11), and for the cut of crude oil (9) below the point of injection of the crude oil into the column.

16. Apparatus according to Claim 15, characterized in that the column is connected at the head of the column to at least one selective separation circuit (13) by the draw-off pipe (11) for the gaseous cut and by an injections pipe for the predominantly C₄ and C₅ liquid hydrocarbons (18), which is located below the draw-off point of the said gaseous cut in the column.

17. Apparatus according to Claims 16 to 19, characterized in that the selective separation circuit comprises at least one gaseous hydrocarbon selective separator (13a or 13b or 13c) selected from the group of separators consisting of cryogenic groups, adsorption/desorption reactors, selective membrane separators, and at least one liquid gas condenser.

18. Apparatus according to Claim 17, characterized in that the selective separation circuit comprises at least one adsorption/desorption reactor (13a or 13b or 13c) filled with at least one absorbent selected from the group consisting of active carbons, wool industry residues and molecular screens.

19. Apparatus according to Claims 17 and 18, characterized in that the selective separation circuit comprises at least two active carbon reactors (13a, 13b or 13c) operating alternately for the continuous implementation of the phases of adsorption and desorption of the hydrocarbons.

20. Apparatus according to Claims 16 to 19, charactcrizcd in that it comprises downstream of the selective separation circuit at least one de-propanizer.

21. Apparatus according to Claims 15 to 20, characterized in that the partial decompression unit (1) for the native crude oil consists of a closed vessel in the shape of an ovoidal receiver (1a) comprising in its upper part an extension (1b) comparable to a distillation mini-column of at least two theoretical plates, the said vessel including an entry pipe for the native crude oil (3), a discharge pipe for the decanted water (5) in its lower part, an outlet pipe (7) for the decompressed crude oil with the addition of the absorption liquid charged with C₄ to C₇ hydrocarbons, and a discharge pipe (6) for the C₁ and C₂ light hydrocarbons at the upper end of the extension and an entry pipe (8) for the absorption liquid.

22. Apparatus according to Claims 15 to 20, characterized in that the decompression unit consists of a partial decompression circuit for the native crude oil comprising a decompression vessel (31) for the native oil connected by a gas discharge pipe (33) to a separation-absorption column (35) for the degassed C₁ to C₇ hydrocarbons comprising a gas outlet pipe (36), an entry pipe for the absorption liquid (48) and an outlet pipe for the absorption liquid charged with C₄ to C₇ hydrocarbons (37), and by a discharge pipe for the decompressed crude oil (32) to a mixing/decanting vessel (38) comprising an entry pipe for the absorption liquid charged with C₄ to C₇ hydrocarbons (37), an outlet pipe for the decanted water (39) and an outlet pipe (7) for the mixture of crude oil/absorption liquid to be distilled.

23. Apparatus according to Claims 15 to 22, characterized in that the draw-off pipe for the stabilized crude oil (9) is located at the base of the column.

24. Apparatus according to Claim 23, characterized in that the distillation column (2) is connected at the base of the column to a circuit for recycling part of the stabilized crude oil, equipped with a reboiler, by the draw-off pipe for the stabilized crude oil (9) and by an injection pipe for the vaporized crude oil, located above the said draw-off pipe.

25. Apparatus according to Claims 15 to 22, characterized in that the distilling column comprises at least three draw-off pipes, one (11) for the gaseous cut at the head of the column, then one (9) for the cut of stabilized crude oil in the median part of the column, and finally one (12) for the heavy cut of hydrocarbons at the base of the column.

26. Apparatus according to Claim 25, characterized in that the draw off pipe (12) for the heavy cut of hydro-carbons located at the base of the column (2) is connected on the one hand to the entry pipe (8) for the absorption liquid into the vessel (1) of the decompression unit and on the other hand to the circuit for recycling part of the said heavy cut comprising a reboiler (19) and a pipe (20) for the injection of the heavy cut into the column (2) which is located above the draw-off point (24).

27. Apparatus according to Claims 25 and 26, characterized in that the column (2) is connected in its median part to at least one circuit for recycling part of the stabilized crude oil, equipped with a reboiler (25), by a second draw-off pipe (24) arranged at the same level as the draw-off pipe (9) for the stabilized crude oil and by an injection pipe (26) for the vaporized crude oil located above the said second draw-off pipe (24).

28. Apparatus according to Claims 25 to 27, characterized in that it comprises at least two exchangers, the first (22) being placed preferably on the pipe (21) leading the absorption liquid into the vessel, and the second (10) preterably on the discharge pipe for the stabilized crude oil.

## Patentansprüche

1. Verfahren zur Stabilisierung eines natürlichen Rohöls am Ausgang eines Bohrlochs, das eine Stufe der Entspannung, die in seiner teilweisen Entgasung und in der Abscheidung eines Teils des entfernten Schichtwassers besteht, und eine Stufe der Abtrennung umfaßt, die darin besteht, daß man das Rohöl unter Druck destilliert, dadurch **gekennzeichnet**, daß im Verlauf der Stufe der Entspannung die verdampften C₄-C₇-Kohlenwasserstoffe in einer Absorptionsflüssigkeit absorbiert werden, die dann mit dem entgasten Erdöl gemischt wird und im Laufe der Stufe der Abtrennung das Gemisch dem mittleren Teil einer Destillationskolonne zugeführt und zu wenigstens zwei Fraktionen aufdestilliert wird, deren gasförmige C₁-C₅-Kohlenwasserstoff-Fraktion am Kopf der Kolonne abgetrennt wird und deren stabilisierte Rohölfraktion unterhalb der Stelle abgetrennt wird, an der das natürliche Rohöl in die Kolonne eingespritzt wird.

2. Verfahren nach Anspruch 1, dadurch **gekennzeichnet**, daß die Arbeitsgänge der Entgasung, Absorption, Mischung und Dekantierung gleichzeitig in ein und demselben Raum oder in getrennten Räumen durchgeführt werden.

3. Verfahren gemäß den Ansprüchen 1 und 2, dadurch **gekennzeichnet**, daß man die Absorptionsflüssigkeit im Gegenstrom zum Gasstrom zuführt, um während der Entspannung des nativen Rohöls die entgasten C₄-C₇-Kohlenwasserstoffe abzufangen.

4. Verfahren gemäß den Ansprüchen 1 bis 3, dadurch **gekennzeichnet**, daß die Absorptionsflüssigkeit ein Kohlenwasserstoff der Gruppe, bestehend aus Fraktionen der Destillation des stabilisierten Rohöls und dem stabilisierten Rohöl selbst, ist.

5. Verfahren gemäß den Ansprüchen 1 bis 4, dadurch **gekennzeichnet** daß man das native Rohöl so entspannt, daß der Druck in einem dem Entspannungsgrad entsprechenden Verhältnis von 1 bis 7 verringert wird.

6. Verfahren gemäß den Ansprüchen 1 bis 5, dadurch **gekennzeichnet**, daß die gasförmige Fraktion wahlweise in zwei Fraktionen aufgetrennt wird, von denen die eine aus leichten C₃-Kohlenwasserstoffen und die andere aus C₄- und C₅-Kohlenwasserstoffen und ein Teil aus C₃-Kohlenwasserstoffen besteht.

7. Verfahren gemäß den Ansprüchen 1 bis 6, dadurch **gekennzeichnet**, daß nur die die C₄- und C₅-Kohlenwasserstoff enthaltende Fraktion abgetrennt, dann kondensiert und schließlich erneut am Kopf der Kolonne wieder eingespritzt wird.

8. Verfahren gemäß den Ansprüchen 1 bis 7, dadurch **gekennzeichnet**, daß die wahlweise Abtrennung der gasförmigen Fraktion nach einer Methode durchgeführt wird, die aus der Gruppe ausgewählt wird, bestehend aus Tiefsttemperaturtechnik, Adsorption/Desorption dieser Gase und Auftrennung der Gase an einer Membran.

9. Verfahren gemäß den Ansprüche 1 bis 8, dadurch **gekennzeichnet**, daß die die C₃-C₅-Kohlenwasserstoffe enthaltende Fraktion entpropanisiert wird.

10. Verfahren gemäß den Ansprüchen 1 bis 9, dadurch **gekennzeichnet**, daß das native Rohöl zu zwei Fraktionen aufdestilliert wird, und zwar zur gasförmigen Fraktion am Kopf der Kolonne und zur stabilisierten Rohölfraktion am Boden der Kolonne, wobei ein Teil der Fraktion des stabilisierten Rohöls verdampft und dann erneut am Boden der Kolonne eingespritzt wird.

11. Verfahren gemäß den Ansprüchen 1 bis 9, dadurch **gekennzeichnet**, daß das in die Destillationskolonne eintretende native Rohöl zu drei Fraktionen destilliert wird, und zwar zu einer am Kopf der Kolonne abgezogenen gasförmigen C₁-C₅-Kohlenwasserstoff-Fraktion, zu einer im mittleren Teil der Kolonne abgezogenen Fraktion aus stabilisiertem Rohöl und schließlich zu einer am Boden der Kolonne abgezogenen schweren Kohlenwasserstoff-Fraktion, die in der Hauptsache aus Kohlenwasserstoffen mit wenigstens 8 C-Atomen pro Molekül steht.

12. Verfahren gemäß Anspruch 11, dadurch **gekennzeichnet**, daß ein Teil der schweren Fraktion als Adsorptionsflüssigkeit wieder der Entspannungsstufe zugeführt wird und der übrige Teil verdampft und dann am Boden der Kolonne wieder eingespritzt wird.

13. Verfahren gemäß den Ansprüchen 11 und 12, dadurch **gekennzeichnet**, daß ein Teil der Fraktion aus stabilisiertem Rohöl verdampft und in den mittleren Teil der Kolonne oberhalb der Stelle, an der sie abgezogen wird, wieder eingespritzt wird.

14. Verfahren gemäß den Ansprüchen 11 bis 13, dadurch **gekennzeichnet**, daß der Innendruck der Destillationskolonne 4 bis 15 bar beträgt.

15. Vorrichtung zur Durchführung des Verfahrens gemäß einem der Ansprüche 1 bis 14, dadurch **gekennzeichnet**, daß sie eine Einheit zur teilweisen Entspannung (1) des nativen Rohöls, bestehend aus einem geschlossenen Raum, der am Kopf eine Leitung (8) für die Zufuhr einer Flüssigkeit für die Absorption der Gase und eine Destillationskolonne (2) umfaßt, die ihrerseits eine Leitung (7) für die Zufuhr der zu destillierenden Rohölcharge nach der Entspannung und wenigstens zwei Leitungen für den Abzug der gasförmigen Kohlenwasserstoff-Fraktion am Kopfe der Kolonne (11) und für die Rohöl fraktion (9) unterhalb der Stelle, an der das Rohöl in die Kolonne eingespritzt wird, umfaßt.

16. Vorrichtung nach Anspruch 15, dadurch **gekennzeichnet**, daß die Kolonne am Kolonnenkopf mit wenigstens einem Kreislauf zur selektiven Abtrennung (13) über die Leitung (11) für den Abzug der gasförmigen Fraktion und über eine Leitung (18) zum Einspritzen der flüssigen Kohlenwasserstoffe, die in der Hauptsache aus C₄- und C₅-Kohlenwasserstoffen bestehen, die unterhalb der Stelle angeordnet ist, an der die gasförmige Fraktion aus der Kolonne abgezogen wird, verbunden ist.

17. Vorrichtung nach Anspruch 16 bis 19, dadurch **gekennzeichnet**, daß der Kreislauf der selektiven Auftrennung wenigstens einen in bezug auf gasförmige Kohlenwasserstoffe selektiven Abscheider (13a oder 13b oder 13c), ausgewählt unter Tiefsttemperaturabscheidern, Adsorptions-/Desorptionsreaktoren mit selektiven Membranen arbeitenden Separatoren, und wenigstens einen Flüssiggaskondensatorkühler umfaßt.

18. Vorrichtung nach Anspruch 17, dadurch **gekennzeichnet**, daß der Kreislauf der selektiven Auftrennung wenigstens einen Adsorptions-/Desorptionsreaktor (13a oder 13b oder 13c) umfaßt, der wenigstens mit einem Absorbens, ausgewählt aus der Gruppe der Aktivkohlen, Wollrückständen und Molekularsiebe ausgestattet ist.

19. Vorrichtung nach einem der Ansprüche 17 und 18, dadurch **gekennzeichnet**, daß der Kreislauf der selektiven Abscheidung wenigstens zwei Aktivkohlereaktoren (13a, 13b oder 13c) umfaßt, die zur kontinuierlichen Durchführung der Phasen der Adsorption und Desorption der Kohlenwasserstoffe alternierend arbeiten.

20. Vorrichtung nach einem der Ansprüche 16 bis 19, dadurch **gekennzeichnet**, daß sie unterhalb des Kreislaufs zur selektiven Abscheidung wenigstens einen Entpropaner umfaßt.

21. Vorrichtung nach einem der Ansprüche 15 bis 20, dadurch **gekennzeichnet**, daß die Einheit (1) zur teilweisen Entspannung des nativen Rohöls aus einem geschlossenen Raum in Form eines eiförmigen Behälters (la), der in seinem oberen Teil ein Aufsatz (1b) umfaßt, der mit einer Minidestillationskolonne aus wenigstens zwei theoretischen Böden vergleichbar ist, besteht, wobei dieser Raum in seinem unteren Teil eine Leitung (3) für die Zufuhr des natürlichen Rohöls, eine Leitung (5) für die Ableitung des abgeschiedenen Wassers, eine Leitung (7) für den Austritt des entspannten Rohöls, dem die mit C₄-C₇-Kohlenwasserstoffen beladene Absorptionsflüssigkeit zugesetzt ist, am oberen Ende des Aufsatzes eine Leitung (6) für die Ableitung der leichten C₁-C₂-Kohlenwasserstoffe und eine Leitung (8) für die Zufuhr der Absorptionsflüssigkeit umfaßt.

22. Vorrichtung nach einem der Ansprüche 15 bis 20, dadurch **gekennzeichnet**, daß die Entspannungsanlage aus einem Kreislauf für die teilweise Entspannung des nativen Rohöls besteht, der einen Raum (31) für die Entspannung des nativen Erdöls, der über eine Leitung (33) für die Ableitung der Gase mit einer Kolonne (35) für die Abscheidung/Absorption der entgasten C₁-C₇-Kohlenwasserstoffe, die eine Leitung (36) für den Austritt der Gase, eine Leitung (48) für die Zufuhr der Absorptionsflüssigkeit und eine Leitung (37) für den Austritt der mit C₄-C₇-Kohlenwasserstoffen beladenen Absorptionsflüssigkeit umfaßt, und über eine Leitung (32) zur Ableitung des entspannten Rohöls mit einen Raum (38) für die Mischung und Dekantierung verbunden ist, der eine Leitung (37) für die Zufuhr der mit C₄-C₇-Kohlenwasserstoffen beladenen Absorptionsflüssigkeit, eine Leitung (39) für den Austritt des dekantierten Wassers und eine Leitung (7) für den Austritt des Gemisches aus Rohöl und zu destillierender Absorptionsflüssigkeit umfaßt.

23. Vorrichtung nach einem der Ansprüche 15 bis 22, dadurch **gekennzeichnet**, daß die Leitung (9) für den Abzug des stabilisierten Rohöls am Boden der Kolonne angeordnet ist.

24. Vorrichtung nach Anspruch 23, dadurch **gekennzeichnet**, daß die Destillationskolonne (2) am Boden der Kolonne mit einem Kreislauf für die Rückführung eines Teils des stabilisierten Rohöls, der mit einem Erhitzer ausgestattet ist, über die Leitung (9) für den Abzug des stabilisierten Rohöls und über eine oberhalb der Abzugsleitung angeordnete Leitung (9) für die Einspritzung des verdampften Rohöls verbunden ist.

25. Vorrichtung nach einem der Ansprüche 15 bis 22, dadurch **gekennzeichnet**, daß die Destillationskolonne wenigstens drei Abzugsleitungen umfaßt, und zwar eine Leitung (11) für die gasförmige Fraktion am Kopf der Kolonne, eine Leitung (9) für die Fraktion des stabilisierten Rohöls im Mittelteil der Kolonne und schließlich eine Leitung (12) für die Fraktion der schweren Kohlenwasserstoffe am Boden der Kolonne.

26. Vorrichtung nach Anspruch 25, dadurch **gekennzeichnet**, daß die am Boden der Kolonne (2) angeordnete Leitung (12) für den Abzug der Fraktion der schweren Kohlenwasserstoffe einerseits mit der Leitung (8) für die Zufuhr der Absorptionsflüssigkeit zum Raum (1) der Entspannungseinheit und andererseits mit dem Kreislauf für die Rückführung eines Teils der schweren Fraktion, der einen Erhitzer (19) und eine Leitung (20) zum Einspritzen dieser Fraktion in die Kolonne (2) oberhalb der Abzugsstelle (12) umfaßt, verbunden ist.

27. Vorrichtung nach einem der Ansprüche 25 und 26, dadurch **gekennzeichnet**, daß die Kolonne (2) in ihrem Mittelteil zumindest mit einem Kreislauf für die Rückführung eines Teils des stabilisierten Rohöls, der mit einem Erhitzer (25) ausgestattet ist, über eine zweite, auf demselben Niveau wie die Leitung (9) für den Abzug des stabilisierten Rohöls angeordnete Abzugsleitung (24) und über eine Leitung (26) für die Einspritzung des verdampften Rohöls oberhalb dieser zweiten Abzugsleitung (24) verbunden ist.

28. Vorrichtung nach einem der Ansprüche 25 bis 27, dadurch **gekennzeichnet**, daß sie wenigstens zwei Austauscher umfaßt, von denen der erste (22) vorzugsweise in die Leitung (21), welche die Absorptionsflüssigkeit dem Raum zuführt, eingebaut ist und die zweite (10) vorzugsweise in die Leitung für die Ableitung des stabilisierten Rohöls eingebaut ist.
